# EUROPÄISCHE PATENTSCHRIFT

(11) **EP 0 633 364 B1**
(45) Veröffentlichungstag und Bekanntmachung des Hinweises auf die Patenterteilung: **23.10.1996**
(21) Anmeldenummer: 94110585.0
(22) Anmeldetag: 07.07.1994
(51) Int. Cl.: E04B 9/18, E04B 9/16

(54) **Mehrzweck-Abhänger für Profilschienen**
Multipurpose hanging device for profiled sections
Suspente plurifonctionnelle pour des rails profilés

(30) Priorität: 07.07.1993 DE 4322630
(43) Veröffentlichungstag der Anmeldung: 11.01.1995
(73) Patentinhaber: Richter-System GmbH & Co. KG, D-64347 Griesheim (DE)
(72) Erfinder: Knauf, Alfons Jean, D-65189 Wiesbaden (DE)
(74) Vertreter: Katscher, Helmut, Dipl.-Ing.

(56) Entgegenhaltungen:
- EP-A- 0 566 510
- FR-A- 2 683 566

## Beschreibung

Die Erfindung betrifft einen Mehrzweck-Abhänger für Profilschienen, insbesondere die Tragschienen von abgehängten Unterdecke, gemäß dem Oberbegriff des Anspruchs 1.

Rechteckschienen aus Blech werden beim Bau von Unterdecken als Weitspannträger eingesetzt, die das Traggerippe der Unterdecke tragen. Dieses Traggerippe besteht beispielsweise aus nach oben offenen, C-förmigen Profilschienen aus Blech.

Für die Verbindung dieser Teile einer Unterdecke und/oder für die Abhängung von der Rohbaudecke werden unterschiedliche Abhänger verwendet, wobei die mit den C-Schienen in Eingriff tretenden Teile im allgemeinen so gestaltet sind, daß sie entweder ankerförmig in die C-Schienen eingehängt werden oder an den gegenüberliegenden Rändern eines Blechschenkels Rasteinschnitt aufweisen, in die die gegeneinander abgewinkelten Ränder der C-Schienen eingreifen. Solche Abhänger sind etwa aus FR-A-2 683 566 Vorbekannt.

Die durch die unterschiedlichen Verbindungs- und Abhängemöglichkeiten bedingte Vielfalt von Abhängern bedingt einerseits einen erhöhten fertigungstechnischen Aufwand; andererseits müssen auch auf der Baustelle die unterschiedlichen Abhänger bereitgehalten werden.

Aufgabe der Erfindung ist es daher, einen Mehrzweck-Abhänger zu schaffen, der bei einfachem Aufbau und einfacher Herstellungsmöglichkeit für die unterschiedlichen Aufgaben eingesetzt werden kann, die sich bei abgehängten Unterdecken bei der Verwendung von C-Profilschienen und kastenförmig geschlossenen Profilschienen ergeben.

Diese Aufgabe wird erfindungsgemäß durch die Merkmale des Anspruchs 1 gelöst.

Der in seiner zusammengesetzten Form aus dem U-förmigen Tragteil und dem damit verbundenen Gegenstück bestehende Abhänger bildet in dieser zusammengesetzten Form einen geschlossenen, im wesentlichen rechteckigen Rahmen, der die abzuhängende Profilschiene umgreift, beispielsweise einen kastenförmigen Weitspannträger, ohne daß an dieser Profilschiene irgendwelche Arbeitsgänge, wie Bohrungen od.dgl., erforderlich wären. Die Profilschiene ist in dem so gebildeten Rahmen längsverschiebbar, so daß eine einfache Ausrichtung während des Montagevorgangs ermöglicht wird.

Da das U-förmige Tragteil erst bei der Montage mit dem Gegenstück verbunden wird und diese beiden Teile auch noch während der Montage lösbar sind, ist eine nachträgliche Anbringung oder eine sonstige Veränderung während der Montage ohne Schwierigkeiten möglich.

Da das Gegenstück mit seinen von der Grundplatte abgewinkelten Halteschenkeln und den von diesen vorspringenden Raststreifen das gleiche querschnittsprofil wie eine C-Profilschiene aufweist, sind die freien Enden der U-Schenkel des Tragteils so ausgestaltet, daß sie wahlweise mit einem solchen Gegenstück oder einer C-Profilschiene verbunden werden können. Diese Maßnahme ermöglicht es, das U-förmige Tragteil allein, d.h. ohne das Gegenstück, als Abhänger für eine nach oben offene C-Profilschiene zu verwenden, wobei die freien Enden in an sich bekannter Weise in die C-Profilschiene eingerastet werden. Das U-förmige Tragteil kann dann entweder über seine Stegplatte an einem Abhängeelement angebracht und von der Rohbaudecke abgehängt werden, oder das U-förmige Tragteil kann über einen Weitspannträger greifen und mit seinen U-Schenkeln eine C-Profilschiene von diesem Weitspannträger abhängen.

Die Gestaltung des U-förmigen Tragteils und des Gegenstücks ermöglicht es, diese Teile in verhältnismäßig einfachen Fertigungsvorgängen materialsparend aus Blech herzustellen, wobei sich auch bei Verwendung von verhältnismäßig dünnem Blech eine ausreichend hohe Tragfähigkeit ergibt. Dies ist zum einen dadurch bedingt, daß der Mehrzweck-Abhänger im zusammengesetzten Zustand einen geschlossenen Rahmen bildet, in dem auch bei hoher Belastung nur geringe Biegekräfte auftreten. Zum anderen bewirken die am Gegenstück abgewinkelten Anschlagschenkel, die mit den freien Enden des U-förmigen Tragteils, daß ein unbeabsichtigtes Aushängen der U-Schenkel des Tragteils am Gegenstück wirksam verhindert wird.

Vorteilhafte Ausgestaltungen des Erfindungsgedankens sind Gegenstand von Unteransprüchen.

Nachfolgend werden Ausführungsbeispiele der Erfindung näher erläutert, die in der Zeichnung dargestellt sind. Es zeigt jeweils in räumlicher Darstellungsweise:
Fig. 1 die beiden Teile eines Mehrzweck-Abhängers für Profilschienen in auseinandergezogenem Zustand,
Fig. 2 die Verwendung des Mehrzweck-Abhängers nach Fig. 1 zum Abhängen eines im Querschnitt kastenförmigen Weitspannträgers einer Unterdecke,
Fig. 3 die Verwendung des U-förmigen Tragteils des Abhängers nach Fig. 1 zum Abhängen einer C-Profilschiene von einem Weitspannträger und
Fig. 4 die Verwendung des U-förmigen Tragteils des Mehrzweck-Abhängers nach Fig. 1 zum Anschluß einer C-Profilschiene an ein Schwingungs-Abhängerelement.

Der in der Zeichnung dargestellte Mehrzweck-Abhänger weist ein U-förmiges Tragteil 1 aus Blech auf (Fig. 1). Eine untere, angenähert quadratische Stegplatte 2 ist an ihren beiden einander gegenüberliegenden Kanten 3 jeweils mit einem länglichen, rechtwinklig nach oben abgewinkelten U-Schenkel 4 verbunden, die parallel und im Abstand zueinander verlaufen.

Die bei der Anordnung nach Fig. 1 oberen, freien Enden 5 der U-Schenkel 4 weisen an ihren einander gegenüberliegenden Rändern jeweils einen Rasteinschnitt 6 auf. Die Abmessungen dieser freien Enden 5 der U-Schenkel 4 und insbesondere die Rasteinschnitte 6 sind so gemessen, daß sie zur Verbindung mit einer herkömmlichen C-Profilschiene 7 geeignet sind, wie dies in den Fig. 3 und 4 dargestellt ist.

Ein mit den freien Enden 5 der U-Schenkel 4 verbindbares Gegenstück 8 (Fig. 1) ist ebenfalls aus Blech hergestellt und weist eine angenähert quadratische Grundplatte 9 auf, von der an zwei einander gegenüberliegenden Kanten 10 jeweils ein kurzer Halteschenkel 11 rechtwinklig abgewinkelt ist. Bei der als Ausführungsbeispiel dargestellten Ausführungsform ist jeder Halteschenkel 11 durch einen mittigen Einschnitt 12 unterteilt.

Von den freien Enden der Halteschenkel 11 springen von einer Biegekante 13 abgewinkelte Raststreifen 14 gegeneinander vor, die dazu bestimmt sind, in die Rasteinschnitte 6 einzugreifen, wenn das Tragteil 1 mit dem Gegenstück 8 in der in Fig. 2 dargestellten Weise verbunden wird.

An den beiden anderen Kanten 15 der Grundplatte 9, die rechtwinklig zu den erstgenannten Kanten 10 verlaufen, ist jeweils ein Anschlagschenkel 16 abgewinkelt, der im zusammengebauten Zustand (Fig. 2) jeweils am freien Ende 5 des zugeordneten U-Schenkels 4 anliegt, und zwar vorzugsweise von außen. Die Verbindung zwischen dem Tragteil 1 und dem Gegenstück 8 wird vorzugsweise in der Weise hergestellt, daß die beiden freien Enden 5 der U-Schenkel 4 zusammengedrückt und durch die Ausnehmungen 12 in das Gegenstück 8 eingeführt werden. Dann werden die U-Schenkel 4 losgelassen und federn nach außen, so daß ihre Rasteinschnitte 6 an den Raststreifen 14 einrasten.

Die freien Enden 5 der U-Schenkel 4 und die daran anliegenden Anschlagschenkel 16 des Gegenstücks 8 sind mit deckungsgleich angeordneten Schraub- oder Nietbohrungen 17 bzw. 18 versehen, so daß das Tragteil 1 mit dem Gegenstück 8 in zusammengebautem Zustand zusätzlich durch (nicht dargestellte) Schrauben oder Niete verbunden und damit zusätzlich gesichert werden kann.

Zur Erhöhung der Steifigkeit des Mehrzweck-Abhängers auch bei der Verwendung von verhältnismäßig dünnem Blech sind beim dargestellten Ausführungsbeispiel an den Biegekanten 3 zwischen der Stegplatte 2 und den U-Schenkeln 4, an der Biegekante 10 zwischen der Grundplatte 9 und den Halteschenkeln 11, an den Biegekanten 13 zwischen den Halteschenkeln 11 und den Raststreifen 14 und an den Biegekanten 15 zwischen der Grundplatte und den Anschlagschenkeln 16 jeweils Sicken 19 vorgesehen, die jeweils rechtwinklig zu diesen Biegekanten 3, 10, 13, 15 verlaufen und sich in die beiden jeweils benachbarten Blechflächen erstrecken. Diese Sicken 19 sind vorzugsweise nach innen vorspringend eingeformt und so ausgestaltet, daß sie auch im Bereich derjeweiligen Biegekante 3, 10, 13 bzw. 15 ununterbrochen durchlaufen.

In den U-Schenkeln 4 des Tragteils 1 sind jeweils zwei im Abstand zueinander und größtenteil parallel verlaufende Sicken 20 eingeformt, die ebenfalls dazu beitragen, daß das Tragteil 1 trotz der Verwendung von verhältnismäßig dünnem Blech eine ausreichende Verwindungssteifigkeit aufweist. Diese beiden Sicken 20 verlaufen am freien Ende 5 des U-Schenkels 4 divergierend und angenähert zu den abgerundeten Ecken der freien Enden 5. Dadurch wird einerseits ausreichend Platz zur Anlage des Anschlagschenkels 16 geschaffen andererseits werden die freien Enden 5 gerade im höher belasteten Bereich in der Nachbarschaft der Rasteinschnitte 6 zusätzlich versteift.

Ebenfalls zur zusätzlichen Versteifung dienen Sicken 21, die in der Grundplatte 9 des Gegenstücks 8 angenähert diagonal eingeformt sind.

Fig. 2 zeigt die Verwendung des Tragteils 1 und des Gegenstücks 8 zur Bildung eines geschlossenen Rahmens, in den ein Weitspannträger 22 mit kastenförmigem Querschnitt eingelegt ist. Das Gegenstück 8 weist in seiner Grundplatte 9 eine Anschlußöffnung 23 auf, in die beispielsweise ein mit strichpunktierten Linien nur angedeuteter Abhängerstab 24 eingreift, mit dem das Gegenstück 8 von einer Rohbaudecke abgehängt ist.

Bei dem in Fig. 3 dargestellten Verwendungsbeispiel dient nur das Tragteil 1 des Mehrzweck-Abhängers dazu, eine C-Profilschiene 7 von einem Weitspannträger 22 abzuhängen. Hierzu greift das umgekehrt unförmig angeordnete Tragteil 1 über den Weitspannträger 22; seine nach unten vorspringenden U-Schenkel 4 greifen in die nach oben offene C-Profilschiene 7 ein, wobei deren gegeneinander vorspringende Raststreifen 25 in die Rasteinschnitte 6 an den freien Enden 5 der U-Schenkel 4 eingreifen.

In gleicher Weise ist das in Fig. 4 dargestellte U-förmige Tragteil 1 an der dort gezeigten C-Profilschiene 7 eingerastet. Hierbei greift ein Abhängeelement, beispielsweise ein Schwingungsabhängeelement 26 in eine Anschlußöffnung 27 in der Stegplatte 2 des Tragteils 1.

## Patentansprüche

1. Mehrzweck-Abhänger für Profilschienen mit den Merkmalen:
a) ein U-förmiges Tragteil (1) aus Blech weist eine angenähert quadratische Stegplatte (2) auf, von der zwei längliche, parallele U-Schenkel (4) rechtwinklig abgewinkelt sind;
b) die freien Enden (5) der U-Schenkel (4) weisen an ihren gegenüberliegenden Rändern Rasteinschnitte (6) auf; b1) in der Stegplatte (2) des Tragteils (1) ist eine Auschlussöffnung (27) vorgesehen;
dadurch gekennzeichnet, daß der Mehrzweck-Abhänger zusätzlich folgende Merkmale aufweist:
c) ein mit den freien Enden (5) der U-Schenkel (4) verbindbares Gegenstück (8) aus Blech weist eine angenähert quadratische Grundplatte (9) auf, von der an zwei gegenüberliegenden Kanten (10) jeweils ein kurzer Halteschenkel (11) rechtwinklig abgewinkelt ist;
d) von den freien Enden der Halteschenkel (11) springen abgewinkelte Raststreifen (14) gegeneinander vor, die in die Rasteinschnitte (6) eingreifen;
e) von den beiden anderen Kanten (15) der Grundplatte (9) ist jeweils ein Anschlagschenkel (16) abgewinkelt, die jeweils an den freien Enden (5) der U-Schenkel (4) anliegen;
f) auch in der Grundplatte (9) des Gegenstücks (8) ist eine Anschlußöffnung (23) vorgesehen.

2. Mehrzweck-Abhänger nach Anspruch 1, dadurch gekennzeichnet, daß
a) an den Biegekanten (3) zwischen der Stegplatte (2) und den U-Schenkeln (4),
b) an den Biegekanten (10) zwischen der Grundplatte (9) und den Halteschenkeln (11),
c) an den Biegekanten (13) zwischen den Halteschenkeln (11) und den Raststreifen (14) und/oder
d) an den Biegekanten (15) zwischen der Grundplatte (9) und den Anschlagschenkeln (16)
jeweils rechtwinklig zu diesen Biegekanten verlaufende, sich in beide benachbarte Blechflächen erstreckende Sicken (19) eingeformt sind.

3. Mehrzweck-Abhänger nach Anspruch 1, dadurch gekennzeichnet, daß in den U-Schenkeln (4) des Tragteils (1) jeweils zwei im Abstand zueinander und größtenteils parallel verlaufende Sicken (20) eingeformt sind.

4. Mehrzweck-Abhänger nach Anspruch 3, dadurch gekennzeichnet, daß die beiden Sicken (20) am freien Ende (5) des U-Schenkels (4) divergierend verlaufen.

5. Mehrzweck-Abhänger nach Anspruch 1, dadurch gekennzeichnet, daß in der Grundplatte (9) des Gegenstücks (8) angenähert diagonal verlaufende Sicken (21) eingeformt sind.

6. Mehrzweck-Abhänger nach Anspruch 1, dadurch gekennzeichnet, daß die freien Enden (5) der U-Schenkel (4) und die daran anliegenden Anschlagschenkel (16) des Gegenstücks (8) mit deckungsgleich angeordneten Schraub- oder Nietbohrungen (17 bzw. 18) versehen sind.

## Claims

1. A multi-purpose suspension system for sectional rails having the following features:
a) a U-shaped metal sheet support section (1) including an approximately square web (2), with two elongated parallel U-legs (4) being provided on the same at a right angle;
b) the free ends (5) of the U-legs (4) including locking recesses (6) at opposite ends;
((b1) a connecting port (27) provided in the web (2) of the support section (1), characterised in that the multi-purpose suspension system includes the following additional features:
c) a metal sheet counterpart (8) connectable by the free ends (5) of the U-legs (4) including an approximately square baseplate (9), with one short support leg (11) being provided at a right angle on two opposite edges (10) each;
d) locking strips (14) projecting from the free ends of the support legs (11) at an angle, engaging in the locking recesses (6);
e) a locking leg (16) provided at an angle on the two other edges (15) of the baseplate (9), each in contact with the free ends (5) of the U-legs (4);
f) a connection (23) also provided in the baseplate (9) of the counterpart (8).

2. A multi-purpose suspension system according to Claim 1, characterised in that
beads (19) are moulded at a right angle to these bending edges in both adjacent sheet areas,
a) on the bending edges (3) between the webs (2) and the U-legs (4),
b) on the bending edges (10) between the baseplate (9) and the support legs (11),
c) on the bending edges (13) between the support legs (11) and the locking strips (14) and/or
d) on the bending edges (15) between the baseplate (9) and the stop legs (16).

3. A multi-purpose suspension system according to Claim 1, characterised in that two beads (20) each are moulded at a distance from each other and provided mainly in parallel in the U-legs (4) of the support section (1).

4. A multi-purpose suspension system according to Claim 3 characterised in that the two beads (20), moulded into the free end (5) of the U-leg (4) are diverging.

5. A multi-purpose suspension system according to Claim 1, characterised in that beads (21) are moulded into the baseplate (9) of the counterpart (8) provided approximately diagonally.

6. A multi-purpose suspension system according to Claim 1, characterised in that the free ends (5) of the U-legs (4) and the stop legs (16) of the counterpart (8) in contact with the same are provided with congruent bolt and rivet bores (17 and/or 18).

## Revendications

1. Suspente multifonctionnelle pour rails profilés, ayant les caractéristiques suivantes :
a) une partie de support en forme de U (1) en tôle présente une plaque de traverse (2) approximativement carrée, dont s'écartent à angle droit des ailes en U parallèles et allongées (4),
b) les extrémités libres (5) des ailes en U (4) présentent, sur leurs bords en regard, des entailles d'arrêt (6),
b1) une ouverture de raccordement (27) est ménagée dans la plaque de traverse (2) de la partie de support (1),
caractérisée en ce que la suspente multifonctionnelle présente en outre les caractéristiques suivantes :
c) une contre-pièce (8) en tôle raccordable aux extrémités libres (5) des ailes en U (4) présente une plaque de base approximativement carrée (9) dont s'écarte à angle droit, sur deux arêtes en regard (10), respectivement une aile de retenue courte (11),
d) des extrémités libres des ailes de retenue (11) font saillie, en regard, des pattes d'arrêt repliées (14) qui s'enclenchent dans les entailles d'arrêt (6),
e) respectivement une aile de butée (16), qui s'applique respectivement sur les extrémités libres (5) des ailes en U (4), est repliée des deux autres arêtes (15) de la plaque de base (9), et
f) il est également prévu, dans la plaque de base (9) de la contre-pièce (8), une ouverture de raccordement (23).

2. Suspente multifonctionnelle selon la revendication 1, caractérisée en ce que :
a) sur les arêtes de pliage (3) entre la plaque de traverse (2) et les ailes en U (4),
b) sur les arêtes de pliage (10) entre la plaque de base (9) et les ailes de retenue (11),
c) sur les arêtes de pliage (13) entre les ailes de retenue (11) et les pattes d'arrêt (14) et/ou
d) sur les arêtes de pliage (15) entre la plaque de base (9) et les ailes de butée (16),
sont formées des moulures (19) s'étendant respectivement à angle droit avec ces arêtes de pliage, dans les deux surfaces de tôle voisines.

3. Suspente multifonctionnelle selon la revendication 1, caractérisée en ce que respectivement deux moulures (20) s'étendant à distance l'une de l'autre et approximativement parallèles sont formées dans les ailes en U (4) de la partie de support (1).

4. Suspente multifonctionnelle selon la revendication 3, caractérisée en ce que les deux moulures (20) s'étendent dans des directions divergentes sur l'extrémité libre (5) de l'aile en U (4).

5. Suspente multifonctionnelle selon la revendication 1, caractérisée en ce que des moulures (21) s'étendant approximativement en diagonale sont formées dans la plaque de base (9) de la contre-pièce (8).

6. Suspente multifonctionnelle selon la revendication 1, caractérisée en ce que les extrémités libres (5) des ailes en U (4) et les ailes de butée (16) de la contre-pièce (8) qui s'y appliquent sont pourvues d'orifices de vissage ou de rivetage (17 ou 18) agencés en concordance.
